# EUROPÄISCHE PATENTSCHRIFT

(11) **EP 0 030 338 B1**
(45) Veröffentlichungstag und Bekanntmachung des Hinweises auf die Patenterteilung: **03.04.1985**
(21) Anmeldenummer: 80107450.1
(22) Anmeldetag: 28.11.1980
(51) Int. Cl.: H01F 27/28

(54) **Isolierter elektrischer Leiter für Wicklungen von Transformatoren und Drosselspulen**
Insulated electric conductor for windings of transformers and reactive coils
Conducteur électrique isolé pour enroulements de transformateurs et de bobines de self

(30) Priorität: 11.12.1979 SE 7910171; 20.10.1980 SE 8007350
(43) Veröffentlichungstag der Anmeldung: 17.06.1981
(73) Patentinhaber: ASEA AB, S-721 83 Västeras (SE)
(72) Erfinder: Persson, Bo Göran, Dipl.-Ing., S-771 00 Ludvika (SE); Spicar, Erich, Dr.rer.nat., S-771 00 Ludvika (SE)
(74) Vertreter: Boecker, Joachim, Dr.-Ing.

## Beschreibung

Die Erfindung betrifft einen isolierten elektrischen Leiter für Wicklungen von Transformatoren und Drosselspulen gemäß dem Oberbegriff des Anspruches 1. Ein solcher elektrischer Leiter ist bekannt aus der FR-A-1511784.

Bei dem aus der FR-A-1511784 bekannten, für einen Transformator bestimmten elektrischen Leiter besteht das Distanzelement aus einem zwischen die beiden Teilleiter lose eingelegten isolierenden Band, welches mit seinen seitlichen Rändern über die Breitseiten der Teilleiter hinausragt und auch teilweise an den Schmalseiten der Teilleiter liegt. Der Grund für die Aufteilung des Leiters in zwei Teilleiter besteht bei dem Leiter gemäß der FR-A-1511784 darin, die im Transformator auftretende Stromverdrängung und die damit verbundenen erhöhten Kupferverluste herabzusetzen. Die Verwendung einer losen Zwischenlage zwischen den beiden Teilleitern anstelle zweier vollständig isolierter Teilleiter hat bei dem bekannten Leiter den Zweck, bei der Herstellung des Leiters mit einem einzigen Wickelvorgang anstelle von drei getrennten Wickelvorgängen auszukommen.

Die bei dem Leiter nach der FR-A-1511784 erzielte Herabsetzung der Stromverdrängung durch die Aufteilung in zwei Teilleiter wird mit dem Nachteil erkauft, daß die mechanische Stabilität des Leiters durch die Aufteilung erheblich herabgesetzt wird. Bei einem Kurzschluß in Transformatoren werden starke Stromkräfte auf die Wicklung ausgeübt, die zu einem Knicken der Wicklung führen können, wenn diese nicht in sich ausreichend mechanisch fest ist oder gut verspannt und abgestützt ist.

Eine Möglichkeit, die Knickfestigkeit einer Wicklung und damit die Widerstandsfähigkeit gegen Kurzschlußkräfte zu steigern, besteht darin, die Dicke des Leiters zu erhöhen, aus dem die Wicklung aufgebaut ist. Eine Erhöhung der Dicke des Leiters führt jedoch wieder zu größeren Zusatzverlusten und zu eventuellen Erwärmungsproblemen dergestalt, daß hohe örtliche Temperaturen in der Wicklung auftreten. Außerdem wird die Wicklung in elektrischer Hinsicht überdimensioniert und erfordert mehr Raum.

Es ist bekannt, die Zusatzverluste durch Verwendung kontinuierlich transponierter Leiter beim Aufbau von Transformatorwicklungen zu verringern. Solche Leiter sind aus mehreren lakkierten Teilleitern mit im wesentlichen rechteckigem Querschnitt aufgebaut, die in einer gemeinsamen umgebenden Isolierung, normalerweise einer Papierumspinnung, parallel in mindestens zwei Reihen angeordnet sind. In jeder Reihe kann ein Teilleiter angeordnet sein, dessen eine Breitseite einer Breitseite eines benachbarten Teilleiters gegenüber liegt. Jeder lackierte Teilleiter kann mit einem Überzug aus einem Harz versehen sein, das ungehärtet oder halbgehärtet ist, so daß die Teilleiter bei ihrer Verarbeitung zu einer Wicklung gegeneinander beweglich sind. Das ungehärtete oder halbgehärtete Harz wird erst gehärtet, nachdem die Wicklung ihre endgültige Form bekommen hat und normalerweise im Zusammenhang mit dem Trocknen der Wicklung. Aufgrund der vielen Teilleiter und der Dicke des Leiters läßt sich ein solcher Leiter schlecht wickeln, und es ist nicht möglich, ihn für komplizierte Wicklungen, wie z.B. verschachtelte Scheibenspulenwicklungen, zu verwenden wegen der dort erforderlichen Übergänge zwischen benachbarten Scheiben. Kontinuierlich transponierte Leiter werden daher normalerweise nur für Wicklungen verwendet, die eine verhältnismäßig kleine Windungszahl haben, die sich in einer Lage auf einem Isolierzylinder aufbringen läßt, wie beispielsweise bei Regelwicklungen.

Die FR-A-1076646 beschreibt eine Hochspannungswicklung für eine rotierende elektrische Maschine mit genutetem Anker. Die Wicklung besteht aus einem Bündel einer Vielzahl von rechteckförmigen Teilleitern, die in der Nut der Maschine mit ihren Breitseiten aneinandergrenzen und übereinander liegen. Entweder während des Wickelvorganges der Spule oder nachdem die Spule fertig gewickelt ist, wird zwischen die Teilleiter eine Zwischenlage eingelegt. Die Zwischenlage erscheint also erst, nachdem die Spule gewickelt worden ist. Ein noch nicht verarbeiteter Leiter, der aus zwei Teilleitern besteht, ist also während des gesamten Herstellungsvorganges der bekannten Spule nie vorhanden. Der gesamte Stapel der durch Zwischenlagen getrennten Teilleiter wird dann gemeinsam von der Spulen- oder Nutisolation ummantelt, welche die gesamte Wicklung gegenüber dem Ankereisen isoliert. Nachdem die Spule gemäß der FR-A-1076646 fertig gewickelt worden ist, werden die Zwischenlagen zwischen den Teilleitern mit diesen verklebt. Mit diesem Verkleben wird bezweckt, der aus vielen Windungen oder Leitern bestehenden Spule für die weitere Verarbeitung eine ausreichende Formstabilität zu geben. Im Gegensatz zu einer Wicklung für einen Transformator wird eine Wicklung für eine rotierende Maschine nach erfolgtem Wickeln in ihre endgültige Form gepreßt, wobei insbesondere die komplizierte Form der Wickelköpfe hergestellt werden muß. Eine entsprechende Verformung findet bei einer Transformatorspule nach ihrer Wicklung nicht statt.

Der Erfindung liegt die Aufgabe zugrunde, einen isolierten elektrischen Leiter der eingangs genannten Art zu entwickeln, der trotz Aufteilung in zwei Teilleiter hinsichtlich seiner mechanischen Festigkeit gegenüber Kurzschlußkräften einem Leiter gleicher Form ebenbürtig ist, der aus einem einzigen massiven Leiter besteht.

Zur Lösung dieser Aufgabe wird ein elektrischer Leiter nach dem Oberbegriff des Anspruches 1 vorgeschlagen, der erfindungsgemäß die im kennzeichnenden Teil des Anspruches 1 genannten Merkmale hat.

Vorteilhafte Weiterbildungen der Erfindung sind in den Unteransprüchen genannt.

Die Erfindung gründet sich auf die Erkenntnis, daß es bei einem aus zwei Teilleitern aufgebauten Leiter möglich ist, nicht isolierte Teilleiter zu verwenden, vorausgesetzt, daß zwischen den beiden Teilleitern eine isolierende Schicht vorhanden ist, die sicherstellt, daß die Teilleiter der Wicklung keinen elektrischen Kontakt miteinander haben. Da der Leiter aus nur zwei Teilleitern besteht, behalten die Teilleiter beim Biegen und ähnlichen Formänderungen ihre ursprüngliche gegenseitige Lage im wesentlichen bei. Die Möglichkeit der Verwendung nicht isolierter Teilleiter ist angesichts der im Transformatorbau verwendeten großen Leiterlängen hinsichtlich der Kosten außerordentlich wichtig. Außerdem erhält man hierdurch einen hohen Füllfaktor. Die isolierende Schicht bildet gemäß der Erfindung in der fertigen Wicklung eine Leimfuge zwischen den Teilleitern, so daß der Leiter nach dem Zusammenfügen der Teilleiter sich mechanisch im wesentlichen wie ein einheitlicher massiver Leiter verhält, was eine hohe Knickfestigkeit bedeutet, während er sich in elektrischer Hinsicht wie ein aus zwei gegeneinander isolierten Teilleitern bestehender Leiter verhält, was niedrige Zusatzverluste bedeutet.

Die beiden Teilleiter sind elektrisch paralelgeschaltet. Dies wird dadurch erreicht, daß sie an den Enden einer aus dem Leiter hergestellten Spule für einen Transformator oder eine Drosselspule elektrisch miteinander verbunden werden.

Die den Leiter umgebende Isolierung kann bekannter Art sein und aus einem spiralförmig und überlappt gewickelten Band aus Zellulosepapier oder aus Polymerfilm bestehen, wie z.B. einem Film aus Polyäthylenglykolterephtalat, Polykarbonat, Polyimid, Polyamidimid, Polypropen, Polymethylpenten oder Polysulfon. Die Isolierung kann u.a. auch aus einer Umwicklung mit Garn aus einem der genannten Materialien bestehen.

Als Beispiel für geeignete Substanzen für das Material, das dazu gebracht werden kann, die Leimfuge zu bilden, können genannt werden: Härtbare Harze wie Epoxyharze, mit Polyamiden modifizierte Epoxyharze, Uretanharze, mit Isocyanaten modifizierte Esterharze, mit Uretanharz modifizierte Epoxyharze und gewisse Gummiarten (z.B. Lein 4684 von Du Pont, USA) sowie thermoplastische Harze (Schmelzleime), wie Polyäthylenglykolterephtalat, Polyamid und Polykarbonat. Das die Leimfuge bildende Material kann vorzugsweise als ein separater Film zwischen den Teilleitern angebracht werden. Es ist auch möglich, das Material derart anzubringen, daß es auf wenigstens einer der beiden benachbarten Breitseiten der Teilleiter eine fest haltende Schicht bildet, beispielsweise durch Bestreichen eines der Teilleiter mit einer Lösung des Materials.

Das Distanzelement aus Isoliermaterial in dem die Leimfuge bildenden Material hat die Aufgabe, die beiden Teilleiter auf Distanz zu halten und einen elektrischen Kontakt zwischen diesen zu verhindern. Diese ist insbesondere beim Leimen wichtig, wenn das Material für die Leimfuge flüssig oder weich ist. Obwohl die Teilleiter an den Enden der Wicklung parallelgeschaltet sind, sind die von jedem Teilleiter umfaßten magnetischen Flüsse etwas unterschiedlich, so daß bei Betrieb zwischen den Teilleitern eine Spannung auftritt, welche die Isolierung zwischen ihnen erforderlich macht. Geeignete Distanzelemente sind massive Filme oder Papier, Filz oder Gewebe aus Fasermaterial, wie Fasern aus Zellulose, Polyäthylenglykolterephtalat, Polyamid, Polyvinylazetat, Polyakrylnitril, Polypropen und Glas. Im Papier oder im Filz können die Fasern u.a. auf mechanischem Wege durch Verfilzung oder durch Schmelzung oder mit einem Klebstoff miteinander verbunden werden. Das Distanzelement kann mit durchgehenden Poren oder Löchern versehen sein, die mit einem die Leimfuge bildenden Material gefüllt sind. Das verwendete Papier, die Filze oder Gewebe können vorzugsweise locker oder grobmaschig sein. Es ist auch möglich, als Distanzelement konventionelle pulverförmige Füllmittel, wie z.B. Pulver aus Kreide, Glimmer, Quarz oder Aluminiumoxyd oder bekannte fibröse Füllmittel, wie z.B. Fasern aus Zellulose, Glas oder die übrigen oben für Papier, Filze und Gewebe genannten Fasermaterialien, zu verwenden.

Entsprechend einer Ausführungsform der Erfindung ist das leimfähige Material bereits vor der Formung des Leiters zu einer Wicklung in den leimenden Zustand übergeführt worden. Dies hat den Vorteil, daß der Leiter unter Anwendung eines kräftigen und kontrollierten Druckes auf den Teilleiter hergestellt werden kann, so daß die Leimfuge zwischen den Teilleitern an allen Stellen gleiche Eigenschaften erhält und die Teilleiter gründlich miteinander verankert werden. Bei einem solchen Leiter können die mechanischen und elektrischen Eigenschaften vor seiner Verarbeitung zu einer Wicklung geprüft werden. Da die Teilleiter in ihrer endgültigen Lager miteinander verankert sind, sie also ihre gegenseitige Lage beim Formen zu einer Wicklung und der nachfolgenden Behandlung nicht ändern (kein gegenseitiges Verschieben), kann der Leiter ohne Schwierigkeiten zu einer Wicklung mit vorausbestimmbaren Eigenschaften verarbeitet werden.

Gemäß einer anderen Ausführungsform der Erfindung wird das leimfähige Material erst dann in den leimenden Zustand übergeführt, nachdem der Leiter bei seiner Verarbeitung zu einer Wicklung seine endgültige Form angenommen hat. Die Schaffung der Leimfuge erfolgt dann vorzugsweise beim Trocknen der Wicklung, wobei diese ausreichend erhitzt wird, damit das für die Leimfuge vorgesehene Material die Fuge zwischen den Teilleitern bildet. Dadurch, daß die Breitseiten der Teilleiter und die zwischen ihnen angebrachte isolierende Schicht im wesentlichen in Achsrichtung der Wicklung verlaufen, wird der äußere Teilleiter stärker gedehnt als der innere. Dadurch kommt auf die isolierende Schicht in der Wicklung ein radialer Druck zustande, der sich günstig auf die Bildung einer mechanisch festen Fuge auswirkt.

Anhand der in den Figuren gezeigten Ausführungsbeispiele soll die Erfindung näher erläutert werden. Es zeigt
Fig. 1 ein Ausführungsbeispiel eines Leiters gemäß der Erfindung im Querschnitt,
Fig. 2 schematisch eine Vorrichtung zur Herstellung eines Leiters gemäß der Erfindung,
Fig. 3 schematisch einen Leistungstransformator, von dem alle für das Verständnis der vorliegenden Erfindung wichtigen Teile im Prinzip dargestellt sind, wobei jedoch der Anschaulichkeit halber nur eine Niederspannungswicklung und eine Hochspannungswicklung mit den zugehörigen Durchführungen gezeigt sind,
Fig. 4 den Wicklungsteil des Transformators in größerem Maßstab,
Fig. 5 in vereinfachter Darstellung (nur drei Windungen) eine Scheibenspule im Querschnitt, aus denen die Hochspannungswicklung aufgebaut ist.

Bei dem in den Figuren 3 bis 5 gezeigten Transformator ist die Niederspannungswicklung als Zylinderwicklung und die Hochspannungswicklung als Scheibenwicklung aufgebaut. Der Leiter nach der Erfindung ist jedoch auch für andere Wicklungsarten verwendbar.

Der in Figur 1 gezeigte Leiter gemäß der Erfindung besteht aus zwei rechteckigen Teilleitern 10 und 11, deren Breitseiten mit 10a und 11 und deren Schmalseiten mit 10b und 11b bezeichnet sind. Die beiden Teilleiter liegen mit je einer Breitseite 10a bzw. 11a nebeneinander. Jeder Teilleiter hat im Sinne der Figur eine Breite von 2 mm und eine Höhe von 12 mm. Zwischen den benachbarten Breitseiten der beiden Teilleiter liegt eine isolierende Schicht 12, die ein Distanzelement 13 enthält. Die Teilleiter sowie die isolierende Schicht 12 bilden zusammen den Leiter 8. Der Leiter ist von einer Umwicklung 17 aus spiralförmig gewickeltem Papierband umgeben. Die Schicht 12 dient zur Bildung einer Leimfuge in der Anordnung gemäß Figur 2.

Bei der Herstellung des Leiters nach Figur 1 werden zwei rechteckige, nichtisolierte Teilleiter 10 und 11 aus Kupfer mit Querschnittsabmessungen von 2 x 12 mm mit einander gegenüberliegenden Breitseiten von Vorratsrollen 18 und 19 durch eine Bremsvorrichtung 20 geführt, welche die Teilleiter während der weiteren Verarbeitung durch Reibung gestreckt hält. Danach werden die Teilleiter zunächst durch eine Vorrichtung 21 mit mehreren Umlenkwalzen geführt, in denen die Teilleiter kaltbearbeitet werden, um die Härte des Kupfers zu steigern.Anschließend werden die Teilleiter zwecks Reinigung durch eine Vorrichtung 22 geführt, die aus filzbekleideten Düsen oder einem Ultraschallbad mit Entfettungsflüssigkeit bestehen kann. Ein 0,15 mm dikkes und 12 mm breites Distanzelement 13 in Form eines lockeren und sehr porösen Filzes, der aus einer Mischung von Polyvinylazetatfasern und Polyamidfasern besteht, welche mit einem Akrylatbindemittel verbunden sind, der ein Flächengewicht von 30*g/M2 hat und der außerdem mit einem polyamidmodifizierten Epoxyharz imprägniert ist, wird von der Vorratsrolle 24 über mehrere nicht dargestellte Umlenkrollen zwischen die Teilleiter 10 und 11 geführt. Die Teilleiter passieren danach zusammen mit dem Distanzelement eine Hochfrequenzspule 25, durch deren Feld die Teilleiter erhitzt werden. Nachdem die Teilleiter und das Distanzelement eine Führungsvorrichtung 26 passiert haben, in welcher die Teilleiter durch vertikale Führungswalzen in seitlicher Richtung zueinander ausgerichtet werden, gelangen sie in eine Walzvorrichtung 27 mit mehreren horizontalen Walzenpaaren 28, wo die Teilleiter gegeneinandergedrückt und dadurch zusammengefügt werden, daß der Leim (der der Schicht 12 in Figur 1 entspricht) im Distanzelement 13 von den Teilleitern erhitzt wird und zu einer Leimfuge erhärtet. Während dieses Prozesses beginnt der Leiter abzukühlen und wird dann in der Kühlvorrichtung 29 weiter gekühlt, bevor der zusammengefügte Leiter zu einer Umspinnungsmaschine 30 gelangt, wo aus Papier eine Umwicklung 17 (Fig. 1) um den Leiter gesponnen wird. Der umsponnene Leiter wird danach auf eine Rolle 31 gewickelt. Der Leiter wird in Niederspannungswicklungen und mit modifizierten Leiterabmessungen in Hochspannungswicklungen von Transformatoren gemäß Fig. 3-5 verwendet.

Zu den wesentlichen Teilen des in den Figuren 3-5 gezeigten Transformators gehören eine Hochspannungsdurchführung 41, eine Niederspannungsdurchführung 42, ein Transformatorkessel 43, Preßflansche 44, eine isolierte Abstützung 45 für den Niederspannungsanschluß 46, Zwischenlagen 47 aus Holz, eine Niederspannungswicklung 48, eine Hochspannungswicklung 49, ein Eisenkern 50, Zwischenlagen 51 aus Preßspan, Leiter 52 in der Hochspannungswicklung und Isolierzylinder 53 aus Preßspan.

Der Leiter der Niederspannungswicklung hat den in Figur 1 gezeigten Querschnitt, d.h. er besteht aus zwei von der Unwicklung 17 umgebenen Teilleitern 10 und 11, die durch eine aus der Schicht 12 gebildete Leimfuge, die das Distanzelement 13 enthält, zusammengefügt sind.

Die Leiter 52 der Hochspannungswicklung, die parallel oder in Reihe geschaltet sein können, bestehen aus je zwei rechteckigen Teilleitern 54 bzw. 55 (Fig. 5), deren Querschnitte die Abmessungen 1,5 x 10 mm haben und zwischen deren Breitseiten eine Leimfuge angeordnet ist, die aus einer isolierenden Schicht 56 derselben Art wie die Schicht 12, d.h. einschließlich eines Distanzelementes 13 (in Fig. 5 nicht dargestellt), aufgebaut ist. Die Leiterisolierung 57 besteht aus mehreren Windungen Papierband, das spiralförmig und überlappt gewickelt ist. Die Hochspannungswicklung 49 ist vorzugsweise eine Verschachtelte Scheibenspulenwicklung, wobei die Leiterzahl einer Scheibe bedeutend größer als drei ist, wie dies der Deutlichkeithalber bei der Wicklung in den Figuren 4 und 5 dargestellt ist.

Entsprechend einer alternativen Ausführungsform ist die isolierende Schicht 12 im Leiter nach Fig. 1 aus einem härtbaren Harz aufgebaut und enthält ein 0,15 mm dickes und 12 mm breites Distanzelement 13 in Form des anfangs beschriebenen lockeren (grobmaschigen) und porösen Filzes mit einem Flächengewicht von 30 g/m². Das härtbare Harz, mit dem das Distanzelement imprägniert ist, ist ein Epoxyharz, das mit Dicyandiamid als Härter versetzt ist, wobei 3 Gewichtsteile Härter auf 100 Gewichtsteile Epoxyharz verwendet werden. Die isolierende Schicht, die trokken ist, ist als ein separates Band lose zwischen den Teilleitern angeordnet und somit nicht auf die Teilleiter 10 und 11 geleimt. Der Leiter ist wie in den vorgenannten Fällen mit einer Umwicklung 17 aus spiralförmig gewickeltem Papierband umgeben. Der Leiter wird in der Niederspannungswicklung und mit modifizierten Querschnittsabmessungen (z.B. 1,5 x 10 mm) in der Hochspannungswicklung in Transformatoren nach Figur 3 bis 5 verwendet.

Bei dieser alternativen Ausführungsform wird die Leimfuge erste gebildet, nachdem der Leiter zu einer Wicklung verarbeitet worden ist. Das Aushärten des härtbaren Harzes in den isolierenden Schichten 12 und 56 erfolgt dabei unter Bildung einer mechanisch festen Leimfug? zwischen den Teilleitern, wenn die Wicklung bei ca. 130°C ca. 12 Stunden lang getrocknet wird. Dadurch, daß die Leiter sowohl in der Niederspannungswicklung wie in der Hochspannungswicklung so angeordnet sind, daß die Flachseiten der Teilleiter und die isolierende Schicht in axialer Richtung der Wicklung verlaufen, wird der äußere Teilleiter des Leiters stärker gedehnt als der innere Teilleiter. Dies hat zur Folge, daß die isolierende Schicht einem radialen Druck ausgesetzt wird.

Der Transformatorkessel 43 wird in beiden beschriebenen Ausführungsformen nach dem Trocknen mit Transformatorenöl gefüllt.

## Patentansprüche

1. Isolierter elektrischer Leiter (8; 52) für Wicklungen von Transformatoren und Drosselspulen, welcher Leiter aus zwei im Querschnitt im wesentlichen rechteckförmigen, nicht isolierten Teilleitern (10, 11; 54, 55) aufgebaut ist, die mit ihren Breitseiten (10a, 11a) nebeneinander liegen, wobei zwischen den beiden genannten Breitseiten ein Distanzelement (13) aus Isoliermaterial angeordnet ist, dadurch gekennzeichnet, daß zwischen den genannten Breitseiten (10a, 11a) eine Leimfuge aus isolierendem leimfähigen Material vorhanden ist, in der das Distanzelement (13) liegt.

2. Leiter nach Anspruch 1, dadurch gekennzeichnet, daß das leimfähige Material vor der Formung des Leiters zu einer Wicklung in den leimenden Zustand übergeführt worden ist.

3. Leiter nach Anspruch 1 oder 2, dadurch gekennzeichnet, daß das leimfähige Material unter Einschluß des Distanzelementes (13) ein in bezug auf die Teilleiter selbständiger Film ist.

4. Leiter nach Anspruch 1 oder 2, dadurch gekennzeichnet, daß das leimfähige Material eine auf mindestens einer der beiden benachbarten Breitseiten der Teilleiter angeordnete Schicht bildet.

5. Leiter nach einem der Ansprüche 1 bis 4, dadurch gekennzeichnet, daß das Distanzelement (13) aus einem bandförmigen Material mit durchgehenden Poren oder Löchern besteht.

6. Leiter nach einem der Ansprüche 1 bis 4, dadurch gekennzeichnet, daß das Distanzelement (13) aus einem in dem leimfähigen Material angeordneten pulverförmigen oder fibrösen Füllmittel besteht.

7. Leiter nach einem der vorhergehenden Ansprüche, dadurch gekennzeichnet, daß das leimfähige Material ein härtbares Harz ist.

8. Leiter nach einem der vorhergehenden Ansprüche, dadurch gekennzeichnet, daß das leimfähige Material durch Erhitzen in den leimenden Zustand übergeführt werden kann.

9. Aus einem Leiter nach einem der Ansprüche 1 oder 3 bis 8 gewickelte Transformator- oder Drosselspule, dadurch gekennzeichnet, daß das leimfähige Material erst nach Formung der Spule in den leimenden Zustand übergeführt worden ist.

10. Spule nach Anspruch 9, dadurch gekennzeichnet, daß die Wicklung (48, 49) eine im wesentlichen zylindrische Form hat und daß die Flachseiten (10a, 11 a) der Teilleiter (10, 11; 54, 55) und die isolierende Schicht (12; 52) im wesentlichen in axialer Richtung der Wicklung verlaufen.

## Revendications

1. Conducteur électrique isolé (8; 52) pour enroulements de transformateurs et de bobines de self, qui est formé de conducteurs partiels (10, 11; 54, 55) de forme sensiblement rectangulaire, qui ne sont pas isolés et qui sont placés l'un à côté de l'autre par leur grand côté (10a, 11a), un élément d'entretoise (13) en un matériau isolant étant interposé entre lesdits deux grands côtés, caractérisé en ce que, entre lesdits grands côtés (10a, 11a) est prévu un joint de colle en un matériau isolant susceptible de coller et dans lequel se trouve l'élément d'entretoise (13).

2. Conducteur suivant la revendication 1, caractérisé en ce que le matériau susceptible de coller a été amené à l'état collant avant la transformation du conducteur en un enroulement.

3. Conducteur suivant la revendication 1 ou 2, caractérisé en ce que le matériau susceptible de coller est, avec incorporation de l'élément d'entretoise (13), une pellicule autonome par rapport au conducteur élémentaire.

4. Conducteur suivant la revendication 1 ou 2, caractérisé en ce que le matériau susceptible de coller forme une couche sur au moins l'un des deux grands côtés adjacents des conducteurs partiels.

5. Conducteur suivant l'une des revendications 1 à 4, caractérisé en ce que l'élément d'entretoise (13) est constitué d'un matériau en forme de bande à pores ou à trous traversants.

6. Conducteur suivant l'une des revendications 1 à 4, caractérisé en ce que l'élément d'entretoise (13) est constitué d'une charge pulvérulente ou fibreuse disposée dans le matériau susceptible de coller.

7. Conducteur suivant l'une des revendications précédentes, caractérisé en ce que le matériau susceptible de coller est une résine durcissable.

8. Conducteur suivant l'une des revendications précédentes, caractérisé en ce que le matériau susceptible de coller peut être amené à l'état collant par chauffage.

9. Bobine de transformateur ou de self enroulée à partir d'un conducteur suivant l'une des revendications 1 ou 3 à8, caractérisée en ce que le matériau susceptible de coller n'a été amené à l'état collant qu'après la formation de la bobine.

10. Bobine suivant la revendication 9, caractérisée en ce que l'enroulement (48, 49) a une forme sensiblement cylindrique et en ce que les côtés plats (10a, 11a) des conducteurs partiels (10, 11,54,55) et la couche isolante (12, 52) s'étendent sensiblement suivant la direction axiale de l'enroulement.

## Claims

1. Insulated electric conductor (8; 52) for windings of transformers and reactive coils, the conductor being built up of two uninsulated sub conductors (10, 11; 54, 55) having a substantially rectangular cross section and confronting each other with their broad sides (10a, 11a), whereby between said two broad sides a spacer element (13) of insulating material is arranged, characterized in that a layer consisting of insulating material adapted to form a glue joint is provided between said two broad sides (10a, 11 a), the spacer element (13) being embedded in said layer.

2. Conductor according to claim 1, characterized in that the material adapted to form a glue joint is transformed into the glueing condition prior to shaping the conductor into a winding.

3. Conductor according to claim 1 or 2, characterized in that the material adapted to form a glue joint including the spacer element is a separate film in respect to the sub conductors.

4. Conductor according to claim 1 or 2, characterized in that the material adapted to form a glue joint is a layer being arranged on at least one of the two confronting broad sides of said sub conductors.

5. Conductor according to any of claims 1 to 4, characterized in that the spacer element (13) consists of a sheet-formed material perforated with pores or holes.

6. Conductor according to any of claims 1 to 4, characterized in that the spacer element (13) consists of a pulverized or fibrous filler embedded in the material adapted to form a glue joint.

7. Conductor according to any of the preceding claims, characterized in that the material adapted to form a glue joint consists of a thermosetting resin.

8. Conductor according to any of the preceding claims, characterized in that the material adapted to form a glue joint is capable of being transformed into glueing condition by heating.

9. A winding for a transformer or a reactive coil wound of a conductor according to any of claims 1 or 3 to 8, characterized in that the material adapted to form a glue joint is transformed into the glueing condition only after the winding has been shaped.

10. A winding according to claim 9, characterized in that a winding (48, 49) has a substantially cylindrical form and that the broad sides (10a, 11a) of the sub conductors (10, 11; 54, 55) and the insulating layer (12; 52) extend substantially in the axial direction of the winding.
